# FASCICULE DE BREVET EUROPEEN

(11) **EP 2 689 196 B1**
(45) Date de publication et mention de la délivrance du brevet: **16.03.2016**
(21) Numéro de dépôt: 12714816.1
(22) Date de dépôt: 20.03.2012
(51) Int. Cl.: F24F 3/16, F24F 9/00

(54) **INSTALLATION DE DIFFUSION DE FLUX D'AIR**
EINRICHTUNG ZUR DIFFUSION EINES LUFSTROMES
EQUIPMENT FOR DIFFUSING AIRFLOW

(30) Priorité: 22.03.2011 FR 1152363
(43) Date de publication de la demande: 29.01.2014
(73) Titulaire: Institut National de Recherche en Sciences et Technologies pour l'Environnement et l'Agriculture (IRSTEA), 92761 Antony Cedex (FR)
(72) Inventeur: ARROYO, Georges, 35590 Saint-Gilles (FR); GEORGEAULT, Philippe, 35630 Vignoc (FR); WALLIAN, Laurence, 35750 Saint Gonlay (FR); GUIBERT, Anthony, 35000 Rennes (FR); LOUBAT, Michel, 35000 Rennes (FR)
(74) Mandataire: Godineau, Valérie
(86) Numéro de dépôt international: PCT/FR2012/050582
(87) Numéro de publication internationale: WO 2012/131226

(56) Documents cités:
- DE-A1- 3 632 276
- FR-A1- 2 485 698
- FR-A1- 2 788 843
- FR-A1- 2 900 718
- JP-A- 62 272 044
- US-A- 6 035 549

## Description

La présente invention concerne de manière générale les installations de diffusion de flux d'air.

L'invention concerne plus particulièrement une installation de diffusion de flux d'air qui comprend une surface de travail présentant deux bords opposés, des moyens de diffusion permettant de diffuser un flux d'air en direction de la surface de travail, et un ensemble de parois de guidage transparentes situées dans le prolongement des moyens de diffusion.

Dans l'industrie alimentaire, maîtriser la propreté et la température de l'air au contact des aliments est un des points clés de l'hygiène des ateliers. Dans ce domaine, les installations de diffusion sont utilisées pour diffuser de l'air propre et froid, c'est-à-dire de température généralement comprise entre 0° et 4°, inférieure à la température de l'air ambiant autour de l'installation, sur les produits pour les protéger dans des zones sensibles de travail contre les pollutions, particulaires ou autres, transportées par l'air.

En effet, la fabrication et le conditionnement d'un nombre important de denrées périssables, telles que les produits cuisinés, nécessitent des ambiances froides et ultra-propres. Cependant, travailler dans des ateliers maintenus à des températures de l'ordre de 0° C nuit au confort et à la santé des opérateurs. Or, les installations de diffusion connues de l'état de la technique génèrent dans la zone de travail des produits un flux d'air froid qui a tendance à se mélanger avec l'air ambiant, extérieur à la zone de travail, dans laquelle se situe un opérateur, ce qui nuit à ses conditions de travail.

Ainsi, un froid prolongé mobilise des efforts musculaires supplémentaires, susceptibles d'accentuer les troubles musculo-squelettiques à l'origine de douleurs chroniques et invalidantes. Une ambiance thermique froide est un facteur direct de risque pour l'opérateur notamment pour le syndrome du canal carpien. En outre, une ambiance froide nécessite pour l'opérateur d'utiliser un surplus de protection vestimentaire, ce qui le gêne dans ses mouvements et donc dans son travail. Enfin, une ambiance froide, entraine chez l'opérateur une perte de dextérité et de force de préhension.

On connait du document FR-2.485.698 une installation de diffusion de flux d'air qui comprend un volume de travail délimité par un ensemble de parois de guidage situé dans le prolongement de moyens de diffusion. L'installation comprend une surface de travail qui est munie le long d'un de ses bords longitudinaux de moyens d'aspiration.

Cependant, en particulier dans le cadre d'une diffusion de flux d'air froid, l'installation de diffusion selon le document FR-2.485.698 ne permet pas d'offrir de bonnes conditions de travail aux opérateurs qui ne peuvent travailler que d'un côté longitudinal de l'installation, et sans bénéficier de barrières aérauliques stables permettant de séparer à moindre coût l'ambiance de l'atelier de l'ambiance du volume localisé des produits. En effet, dans le document FR-2.485.698, les parois utilisées ne servent qu'à cloisonner plusieurs espaces de travail.
De manière similaire, l'installation connue du document DE-36 32 276 ne permet de travailler que d'un seul côté longitudinal de l'installation et ne permet pas de former des barrières aérauliques stables pour offrir de bonnes conditions de travail aux opérateurs.

De manière générale, le but de la présente invention est de proposer une installation de diffusion d'air permettant d'améliorer les conditions de travail des opérateurs tout en assurant le maintien des produits à une température donnée.

En particulier, un but de la présente invention est de diffuser sur des produits à manipuler un flux d'air de température différente par rapport à celle de l'air ambiant, tout en limitant les échanges physiques et thermiques entre l'air diffusé et l'air ambiant de la zone dans laquelle se trouve le ou les opérateurs pour améliorer leurs conditions de travail.

La présente invention a aussi pour but de proposer une installation permettant de diffuser de manière continue et dans un espace localisé, de l'air à une température donnée pour assurer le maintien des produits à cette température, et propre pour protéger ledit ou lesdits produits de la contamination par l'air, tout en limitant les effets négatifs de la différence de température entre l'air diffusé dans le volume utile de travail des produits et l'air ambiant autour de l'installation sur les conditions de travail du ou des opérateurs.

La présente invention a également pour but de limiter la consommation d'énergie de l'installation.

A cet effet, l'invention a pour objet une installation de diffusion de flux d'air permettant de diffuser de l'air dans un volume localisé, appelé aussi volume utile, à l'intérieur duquel au moins un produit est susceptible d'être présent, ladite installation comprenant :
- une surface de travail, apte à supporter ledit au moins un produit, ladite surface de travail présentant deux bords opposés, appelés bords longitudinaux,
- des moyens de diffusion permettant de diffuser un flux d'air en direction de la surface de travail,
- un ensemble de parois de guidage transparentes situées dans le prolongement des moyens de diffusion,
caractérisée en ce que ladite installation comprend des moyens d'aspiration présentant au moins une ouverture d'aspiration le long d'au moins une partie de chaque bord longitudinal de la surface de travail,
et en ce que ledit ensemble de parois de guidage comprend au moins deux parois de guidage dites extérieures, et deux parois de guidage dite intérieures, qui s'étendent entre les deux parois de guidage extérieures, lesdites parois de guidage intérieures et extérieures étant écartées les unes des autres et, de préférence, parallèles entre elles, les parois de guidage étant situées dans un plan orthogonal à la surface de travail et parallèle à l'axe longitudinal de la surface de travail qui s'étend entre lesdits bords opposés de ladite surface de travail,
et en ce que, l'ensemble de parois de guidage étant agencé avec ladite surface de travail de manière à ménager un espace libre entre ladite surface de travail et ledit ensemble de parois de guidage pour permettre à deux opérateurs situés, l'un, d'un côté longitudinal de la surface de travail, et l'autre, du côté opposé, d'accéder audit volume localisé délimité par l'ensemble de parois de guidage et la surface de travail,
lesdites parois de guidage et lesdits moyens de diffusion sont agencés de telle sorte que le flux d'air diffusé par lesdits moyens de diffusion est réparti en un flux d'air, dit flux d'air central, diffusé entre les parois de guidage intérieures, un flux d'air, dit flux d'air latéral, diffusé entre chaque paroi de guidage intérieure et la paroi de guidage extérieure en regard, et un flux d'air, dit flux d'air extérieur, diffusé du côté extérieur de chaque paroi de guidage extérieure.

Grâce à l'ensemble de parois de guidage agencé avec la surface de travail de manière à ménager un espace libre entre ladite surface de travail et ledit ensemble de parois de guidage, ledit volume localisé de travail des produits est ouvert sur deux côtés opposés correspondant aux bords opposés longitudinaux de la surface de travail le long desquels se positionnent les opérateurs. La bilatéralité de l'accès audit volume localisé dans lequel se présentent les produits permet donc à deux opérateurs situés de part de d'autre de la surface de travail de manipuler les produits présents dans ledit volume tout en ayant dans leur champ de vision l'opérateur d'en face, ce qui leur permet de travailler plus efficacement.

Les conditions de travail pour des opérateurs travaillant en vis-à-vis de part et d'autre de la surface de travail sont aussi améliorées par un agencement spécifique combiné des moyens d'aspiration et des parois intérieure et extérieure, qui permet de former des barrières aérauliques stables de part et d'autre de la surface de travail entre les flux d'air central et latéraux diffusés qui impactent les produits et l'air ambiant de la zone extérieure dans laquelle se situe chaque opérateur.

La disposition desdites ouvertures d'aspiration le long de deux bords opposés de la surface de travail permet ainsi de canaliser l'air diffusé et de délimiter au moins partiellement ledit espace localisé, encore appelé volume utile de travail, ou zone de travail, à travers lequel l'air est diffusé, afin d'éviter qu'il ne s'écoule en direction des opérateurs. Ledit air diffusé est avantageusement un air dit froid, c'est-à-dire de température inférieure à la température ambiante autour de l'installation, de préférence d'au moins 13 °C, et de température généralement comprise entre -2°C et 4°C.

De manière plus générale, l'air diffusé présente, par rapport à l'air ambiant de la zone dans laquelle se situe l'installation, ou encore le ou les opérateurs, une différence de température, de préférence d'au moins 10 °C.

Dans le cas d'une diffusion d'air froid, une telle conception de l'installation permet de maintenir lesdits produits présents sur la surface de travail dans une ambiance propre et froide, tout en permettant de maintenir chaque opérateur dans une autre ambiance de température supérieure, de préférence de l'ordre de 16°C, sensiblement homogène, qui satisfait au critère dit PMV, pour Predicted Mean Vote en anglais, conformément à la norme ISO7730.

En effet, l'air ambiant des locaux de travail doit respecter certaines exigences de façon à garantir le confort thermique des salariés. Il y a sensation de confort thermique pour un individu lorsque les échanges d'énergie entre le corps et l'environnement sont réalisés sans astreinte. La norme ISO 7730 présente, pour les ambiances thermiques modérées, une méthode de prévision de la sensation thermique et spécifie des conditions acceptables de confort. Elle définit ledit indice "PMV" qui donne l'avis moyen d'un groupe de personnes exprimant un vote de sensation thermique en fonction de paramètres tels que des paramètres d'environnement thermique mesurables, par exemple la température, la vitesse de l'air, le rayonnement, l'hygrométrie, et, éventuellement, des paramètres estimés, par exemple la tenue vestimentaire et l'activité.

Les moyens d'aspiration permettent de réduire le risque de mélange entre l'air diffusé et l'air ambiant de la zone dans laquelle se situe l'opérateur.

Lesdits moyens d'aspiration renforcent les flux d'air diffusés à travers l'ensemble de parois, en particulier les flux d'air latéraux et extérieurs, et génèrent une direction privilégiée pour lesdits flux d'air diffusés sur les produits, ce qui limite les déperditions de l'air diffusé vers l'air ambiant de la zone dans laquelle se situent le ou les opérateurs. Lesdits moyens d'aspiration répartis de part et d'autre de la surface de travail permettent ainsi de préserver les conditions d'ambiance autour de chaque opérateur et les conditions de température de l'air diffusé sur chaque produit présent dans la zone de travail.

L'installation selon l'invention permet d'améliorer la qualité et le guidage de la circulation d'air diffusé à travers ledit espace localisé traversé par les produits et ouvert sur la zone dans laquelle se situe le ou les opérateurs, en limitant le risque de perturbation du flux d'air diffusé. Ladite zone dans laquelle se situe ledit ou chaque opérateur jouxte ledit volume utile traversé par les produits et à travers lequel est diffusé l'air.

Une telle conception de l'installation permet de conserver de part et d'autre des parois de guidage intérieures et extérieures des flux d'air globalement laminaires dont la trajectoire est rendue fiable par la combinaison des parois de guidage et des moyens d'aspiration d'air, de sorte que les flux d'air diffusés ne se diffusent pas dans l'environnement ambiant dans lequel se situent le ou les opérateurs.

Ainsi, dans le domaine des ateliers d'industrie alimentaire, l'installation selon l'invention permet de délivrer des flux d'air froid sur le plan de travail, tout en instaurant des frontières aérauliques entre l'ambiance des ateliers et l'ambiance qui doit être maintenue au voisinage immédiat des produits pour des raisons sanitaires ou de préservation de la qualité.

Il en résulte que l'installation selon l'invention permet de concilier performance sanitaire et amélioration des conditions de travail dans l'industrie agroalimentaire. Ladite installation permet également de séparer, à moindre coût, l'ambiance tempérée d'un atelier, d'une température comprise entre 13° C et 18°C, de l'environnement ultra-propre et froid de température comprise entre -2°C et 4°C, autour du ou des produits à manipuler.

Enfin, chaque flux d'air extérieur, c'est-à-dire chaque flux qui s'étend du côté extérieur de la paroi de guidage extérieure correspondant permet, en combinaison avec les ouvertures des moyens d'aspiration situées sensiblement dans le prolongement desdits flux, de former une barrière aéraulique stable entre les flux d'air central et latéraux diffusés qui impactent les produits et l'air ambiant de la zone extérieure dans laquelle se situe le ou chaque opérateur, ce qui permet d'obtenir dans ladite zone ambiante du ou de chaque opérateur une vitesse d'air inférieure à 0, 2m/s afin de limiter la sensation de variation de température, notamment de froid, dans la zone d'évolution des opérateurs.

En particulier, chaque flux d'air extérieur qui lèche la face externe de chaque paroi de guidage extérieure forme une barrière de fluide entre le flux d'air latéral correspondant et l'air ambiant de la zone dans laquelle se situe l'opérateur, ce qui permet d'agir en stabilisation sur un éventuel flux turbulent qui pourrait se former au niveau dudit flux latéral, notamment lorsque le bras de l'opérateur (ou tout autre outil ou obstacle) traverse ledit flux latéral.

Les parois de guidage longitudinales, les moyens d'aspiration et les moyens de diffusion sont agencés de telle sorte que les flux d'air extérieurs, qui lèchent les faces externes des parois de guidage extérieures, sont diffusés en regard des ouvertures d'aspiration et/ou dans l'intervalle de largeur de la surface de travail délimité entre lesdites ouvertures d'aspiration, de telle sorte que la veine de garde formée par chaque flux d'air extérieur ne déborde pas de la surface de travail et donc ne se répand pas dans l'espace occupé par les opérateurs, contrairement à la veine de garde de l'installation proposée dans le document FR2485698.

En outre, l'air diffusé qui lèche la face externe de chaque paroi de guidage extérieure permet d'éviter l'apparition de condensation sur lesdites parois de guidage extérieures, ce qui garantit une bonne visibilité pour les opérateurs au travers desdites parois de guidage et améliore ainsi les conditions de travail des opérateurs, en particulier lorsque deux opérateurs travaillent en vis-à-vis. Avantageusement, un opérateur est situé du côté de chaque bord opposé de la surface de travail au niveau duquel s'étend une ouverture d'aspiration.

Selon une caractéristique avantageuse de l'invention, ladite installation comprend des moyens de convoyage présentant une surface de convoyage formant ladite surface de travail, lesdits moyens de convoyage comprenant des moyens de défilement de ladite surface de convoyage et ladite surface de convoyage présentant deux bords longitudinaux opposés qui s'étendent sensiblement suivant la direction de défilement, et qui forment lesdits bords opposés de la surface de travail.

Ainsi, lesdites ouvertures d'aspiration sont réparties de part et d'autre de l'axe longitudinal de la surface de convoyage correspondant à l'axe de défilement, desdits moyens de convoyage.

Selon une caractéristique avantageuse de l'invention, lesdites parois extérieures s'étendent entre et en retrait desdits bords opposés de ladite surface de travail.

Selon une caractéristique avantageuse de l'invention, lesdits moyens de diffusion s'étendent latéralement en débord vers l'extérieur des parois de guidage extérieures, de telle sorte que chaque flux d'air extérieur, diffusé du côté extérieur de chaque paroi de guidage extérieure, forme une barrière aéraulique avec la zone extérieure à l'installation dans laquelle est destiné à être présent un opérateur.

Autrement dit, chaque flux d'air extérieur est délimité d'un côté par la paroi de guidage extérieure correspondante de l'ensemble de parois, mais ledit flux n'est pas délimité physiquement de l'autre côté par une paroi supplémentaire, C'est l'ouverture des moyens d'aspiration combinée avec la paroi de guidage extérieure correspondante qui permet de maintenir le flux d'air extérieur stable du côté de ladite zone extérieure à l'installation sans avoir besoin de paroi supplémentaire pour contenir ledit flux d'air extérieur et le séparer de l'air ambiant de la ladite zone extérieure à l'installation. Ledit flux d'air extérieur forme ainsi une barrière aéraulique avec l'air ambiant de la zone extérieure à l'installation dans laquelle est destiné à être présent un opérateur.

Selon une caractéristique avantageuse de l'invention, ladite installation comprend également à chaque extrémité de l'ensemble de parois de guidage, une paroi dite paroi d'extrémité avant, respectivement paroi d'extrémité arrière, qui s'étend orthogonalement aux parois de guidage intérieures et extérieures et à la surface de travail, de manière à fermer au moins partiellement les extrémités avant et arrière de l'ensemble de parois de guidage.

Selon une caractéristique avantageuse de l'invention, au moins l'une desdites parois d'extrémité avant et arrière, présente au moins une partie inférieure écartée de la surface de travail d'une distance comprise entre 10 et 20 cm pour générer un rideau de dépoussiérage dynamique des produits par l'air propre diffusé par lesdits moyens de diffusion qui s'échappe naturellement dudit espace localisé dans lequel est diffusé ledit air.

Selon une caractéristique avantageuse de l'invention, lesdits moyens d'aspiration comprennent au niveau de chacun desdits bords opposés de la surface de travail, un caisson muni de ladite au moins une ouverture d'aspiration d'air et de deux colonnes disposées aux, ou au voisinage des, extrémités dudit caisson aptes à récupérer les flux d'air aspirés et à les rediriger vers lesdits moyens de diffusion, qui sont de préférence associés à des moyens de refroidissement.

Selon une caractéristique avantageuse de l'invention, ladite installation comprend des moyens de filtration du flux d'air diffusé par lesdits moyens de diffusion, positionnés en amont dudit ensemble de parois de guidage.

Selon une caractéristique avantageuse de l'invention, lesdits moyens de filtration jouxtent l'ensemble de parois de guidage en reliant entre eux les bords des parois de guidage intérieures et extérieures opposés aux bords libres desdites parois de guidage situés du côté de la surface de travail.

Une telle disposition des moyens de filtration en applique contre l'ensemble de parois de guidage permet de filtrer le flux d'air diffusé, très en aval, de manière à limiter le risque de contamination dudit air, tout en minimisant les pertes de charge subies par ledit flux d'air.

Selon une caractéristique avantageuse de l'invention, lesdites ouvertures d'aspiration sont situées à affleurement de la surface de travail ou en dessous de ladite surface de travail.

Une telle disposition des ouvertures d'aspiration permet d'aspirer les flux d'air issus de l'ensemble de parois de guidage, après leur impact sur la surface de travail en les accompagnant au plus près de la surface de travail pour réduire la turbulence et limiter ainsi le risque que lesdits flux d'air ne s'écoulent, hors dudit espace localisé de travail des produits, vers l'environnement du ou des opérateurs.

L'invention sera bien comprise à la lecture de la description suivante d'exemples de réalisation, en référence aux dessins annexés dans lesquels :
- la figure 1 est une vue en perspective de l'installation selon l'invention ;
- la figure 2 est une vue partielle en perspective de l'ensemble des parois de guidage de l'installation de la figure 1 ;
- la figure 3 est une vue en coupe transversale de l'installation de la figure 1;
- la figure 4 est une vue de détail des écoulements de flux d'air froid depuis les moyens de diffusion jusqu'aux moyens d'aspiration de l'installation de la figure 3, d'un côté de ladite installation.

Lesdits produits sont de préférence des produits agroalimentaires mais peuvent être formés par d'autres produits, notamment des produits sensibles nécessitant d'être refroidis ou maintenus à température par un air froid et propre, c'est-à-dire pratiquement exempt de particules contaminantes, tels que des produits pharmaceutiques. Avantageusement, ledit air propre présente une propreté de niveau ISO06 (norme ISO 14644-1) correspondant à une classe de propreté 1000. On entend par air froid un air de température inférieure à la température de l'air ambiant, de préférence d'au moins 10°C, et de température généralement comprise entre -2°C et 4°C.

En référence aux figures et comme rappelé ci-dessus, l'invention concerne une installation de diffusion de flux d'air froid apte à maintenir ou à refroidir des produits à une température donnée. Ladite installation permet de diffuser de l'air froid dans un espace ou volume localisé 43, c'est-à-dire un espace de dimension limitée, à l'intérieur duquel est susceptible d'être présent au moins un produit à manipuler par un ou des opérateurs. Dans l'exemple illustré aux figures, ledit espace localisé 43 est un espace à travers lequel lesdits produits sont destinés à être convoyés pour être travaillés par un ou des opérateurs. Ledit espace localisé 43 est encore appelé volume utile de travail.

Ladite installation comprend une surface de travail 40 sur laquelle peuvent reposer les produits à manipuler.

Dans l'exemple illustré aux figures, cette surface de travail est mobile et formée par la surface de convoyage de moyens de convoyage 4 munis de moyens de défilement de ladite surface de convoyage. Ladite surface de convoyage peut être une bande convoyeuse ou thermoformeuse-filmeuse, assurant le défilement des produits à travers ledit espace localisé. En variante, ladite surface de travail peut être une surface de travail fixe.

Ladite surface de travail 40 présente deux bords opposés, dits bords longitudinaux, qui s'étendent sensiblement suivant ladite direction de défilement.

Comme détaillé ci-après, l'espace localisé 43 de diffusion d'air est délimité par l'ensemble de parois de guidage et la surface de travail située en regard dudit ensemble de parois de guidage. Ledit espace localisé 43 de diffusion d'air présente deux côtés opposés délimités l'un entre un bord de ladite surface de travail et la paroi extérieure de l'ensemble de guidage la plus proche dudit bord, et l'autre entre le bord opposé de ladite surface de travail et la paroi extérieure correspondante de l'ensemble de guidage. Ainsi, ledit espace localisé est ouvert sur deux côtés opposés correspondant aux bords opposés longitudinaux de la surface de travail le long desquels se positionnent les opérateurs.

Ainsi, les manipulations par les opérateurs des produits situés dans l'espace localisé 43 sont possibles à partir des deux bords longitudinaux opposés dudit espace localisé.

Ladite installation comprend également des moyens de diffusion 2 d'air froid, et un ensemble 3 de parois de guidage transparentes situées dans le prolongement des moyens de diffusion 2.

Pour la production du flux d'air froid, on peut prévoir que ladite installation comprenne des moyens de production d'air froid ou que ceux-ci soient externalisés.

Préférentiellement, lesdits moyens de diffusion 2 comprennent des moyens de mise en circulation forcée de l'air, tels qu'un ventilateur. Lesdits moyens de diffusion 2 comprennent également un caisson de diffusion 21 configuré pour permettre la diffusion du flux d'air froid entre les parois de guidage qui le prolongent et du côté extérieur desdites parois de guidage extérieures.

Ledit caisson de diffusion 21 forme un plafond au dessus du volume utile de travail et la surface de travail forme un plancher.

Ladite installation comprend des moyens d'aspiration 5 présentant au moins une ouverture d'aspiration 50 le long d'au moins une partie de chaque bord longitudinal de la surface de travail 40.

Lesdites parois de guidage 30, 31 comprennent au moins deux parois de guidage 31 dites extérieures, et deux parois de guidage 30 dites intérieures, qui s'étendent entre les deux parois de guidage 31 extérieures, lesdites parois de guidage 30, 31 intérieures et extérieures étant, de préférence, parallèles entre elles.

Lesdites parois de guidage 30, 31 intérieures et extérieures et lesdits moyens de diffusion 2 sont agencés de telle sorte que le flux 8 d'air diffusé par lesdits moyens de diffusion 2 est réparti en un flux d'air 80, dit flux d'air central, diffusé entre les parois de guidage 30 intérieures, un flux 81 d'air, dit flux d'air latéral, diffusé entre chaque paroi de guidage intérieure 30 et la paroi de guidage extérieure 31 située en regard, et un flux 82 d'air, dit flux d'air extérieur, diffusé du côté extérieur de chaque paroi de guidage 31 extérieure.

Le flux d'air 82 qui lèche la face externe de chaque paroi de guidage extérieure forme une barrière de fluide entre le flux d'air latéral correspondant et l'air ambiant de la zone dans laquelle se situe l'opérateur. Chaque flux d'air 82 n'est physiquement délimité par l'installation que par la paroi de guidage extérieure 31 correspondante. Ainsi, chaque flux d'air 82 forme du côté de la zone, appelé atelier, dans laquelle se situe l'opérateur, une barrière aéraulique stable sans avoir besoin de paroi supplémentaire qui serait positionnée entre ce flux d'air 82 et la zone dans laquelle se situe l'opérateur et qui serait soumise à la condensation, ce qui nuirait aux bonnes conditions de travail de l'opérateur.

Autrement dit, chaque zone de l'installation qui s'étend entre une paroi de guidage 31 extérieure et le bord longitudinal extérieur des moyens de diffusion 2 est dépourvue de paroi de guidage parallèle à la dite paroi de guidage 31 extérieure, de sorte que les parois de guidage longitudinales de l'ensemble de parois les plus éloignées latéralement l'une de l'autre, à savoir les parois de guidage 31 extérieures sont situées en retrait des bords longitudinaux extérieurs des moyens de diffusion 2.

Ledit volume utile à travers lequel circule l'air froid et propre correspond à une zone de travail des produits de largeur correspondant à la largeur de la surface de travail, de longueur correspondant à la longueur des parois de guidage, c'est-à-dire à l'écartement entre les parois d'extrémité avant et arrière, et de hauteur correspondant à la distance entre le bord inférieur des plaques de guidage et la surface de travail. Ce volume utile correspond au volume balayé par l'air froid et propre qui est également ouvert sur l'environnement de l'opérateur pour lui permettre de manipuler les produits présents dans ledit volume utile.

La combinaison des flux extérieurs 82 et latéraux 81 obtenus grâce aux parois de guidages intérieures et extérieures, et aux moyens d'aspiration 5, permet de contenir l'air froid dans ledit volume utile pour qu'il ne s'écoule pas dans l'environnement du ou des opérateurs.

En particulier, les parois de guidage extérieures doublées des parois de guidage intérieures permettent d'obtenir un flux central entre les parois de guidage intérieures et un flux latéral de chaque côté du flux central, ainsi qu'un flux extérieur qui lèche la face externe de chaque paroi de guidage extérieure. Lesdits flux présentent alors sensiblement la même direction, majoritairement verticale, puis se répartissent vers les bords longitudinaux opposés de la surface de travail au niveau desquels ils sont aspirés par les ouvertures d'aspiration correspondantes.

Les parois de guidage et les moyens de filtration qui jouxtent les parois de guidage en amont desdites parois de guidage, permettent également de conserver un air froid et propre dans la zone de travail des produits.

L'ensemble de parois de guidage définit un espace de confinement d'air froid et propre ouvert au dessus de la surface de travail.

On obtient ainsi une stabilisation du flux d'air central et des flux latéraux thermiquement et physiquement, grâce à la barrière thermique et physique formée par les flux latéraux sur le flux central et grâce à la barrière thermique et physique formée par les flux extérieurs sur les flux latéraux. En particulier, chaque flux extérieur en contact avec l'air ambiant de la zone dans laquelle se situe un opérateur présente une température tiède qui réduit le gradient de température entre l'air des flux latéraux et l'air ambiant de la zone dans laquelle se situe l'opérateur, ce qui permet de limiter l'instabilité thermique et physique de l'air ambiant à la frontière entre l'espace localisé de travail et la zone où se situe ledit opérateur.

Un tel guidage efficace de l'air froid, la limitation des fuites d'air froid hors du volume utile de travail des produits, et la stabilité des flux d'air froid dans ce volume, sont obtenus grâce à la combinaison des parois de guidage intérieures et extérieures, des moyens de diffusion et des moyens d'aspiration.

Le doublage des parois latérales extérieures par les parois latérales intérieures permet de souffler l'air froid jusqu'au volume utile de travail délimité entre les extrémités inférieures libres des parois latérales et la surface de travail, en prévenant toute déstabilisation du flux d'air froid en amont de ce volume utile de travail.

Lorsque les flux d'air froid verticaux 80, 81, 82 descendants rencontrent le plan de travail formé par la surface de travail 40, leur impact sur ce plan crée une déviation de flux horizontale orientée vers l'extérieur du volume utile 43 de travail qui empêche toute perturbation aérodynamique de pénétrer dans ce volume utile.

Les ouvertures d'aspiration latérales ménagées aux bords du plan de travail formé par la surface de travail 40 permettent de stabiliser ces flux horizontaux tout en les isolant des flux de courants d'air extérieur qui se trouvent également attirés par ces ouvertures d'aspiration.

L'air ambiant proche du flux extérieur 82 diffusé se trouve automatiquement entrainé sous l'effet de la viscosité (phénomène d'induction) dans un mouvement vertical descendant convergeant vers les ouvertures d'aspiration 50, ce qui permet de réduire le gradient horizontal de température entre les flux froid du volume utile et l'air ambiant chaud de la zone dans laquelle se situe le ou chaque opérateur. Cette réduction du gradient contribue fortement à la stabilité dynamique et thermique de la frontière d'air qui sépare le volume utile de travail de la zone dans laquelle se situe le ou chaque opérateur.

La répartition des moyens d'aspiration de part et d'autre de la surface de travail le long de ses bords longitudinaux, combinée à un agencement des parois intérieure et extérieure qui prolongent les moyens de diffusion conformément à l'invention, permet de générer une synergie dans le guidage de l'air diffusé qui limite les fuites d'air hors du volume utile de travail des produits, et stabilise les flux d'air dans ce volume.

Ainsi, la combinaison de l'ensemble de parois de guidage et des moyens de diffusion avec la répartition des moyens d'aspiration de chaque côté longitudinal permet de stabiliser l'air autour du produit manipulé pour limiter les interactions avec l'air ambiant et éviter la dégradation conjointe de la qualité de l'air du volume utile (dégradation thermique et empoussièrement), et de l'air environnant l'opérateur (dégradation thermique et dynamique), de sorte que la bilatéralité d'accès au volume de travail localisé ne nuit pas aux conditions de travail et de maintien de la température dudit volume localisé, mais au contraire favorise la travail des opérateurs qui peuvent se positionner en vis-à-vis et ainsi ne pas travailler en face d'un mur, tout en restant dans une ambiance de température favorable et calme.

Les parois de guidage 30, 31 intérieures et extérieures sont situées dans un plan orthogonal à la surface de travail 40, et parallèle à l'axe longitudinal (ou axe médian) de la surface de travail, c'est-à-dire parallèle à la direction de défilement de ladite surface de travail 40 lorsque celle-ci est du type surface de convoyage, c'est-à-dire dans un plan vertical longitudinal.

Une telle conception et un tel agencement des parois de guidage permet d'obtenir des rideaux d'air diffusé qui s'étendent suivant un plan vertical longitudinal au dessus des produits et qui forment les uns par rapport aux autres des barrières aérauliques permettant de stabiliser le ou les flux d'air voisins, de manière à, en coopération avec les moyens d'aspiration, contenir ledit air diffusé dans ledit volume utile de passage des produits, en limitant le mélange de l'air diffusé avec l'air ambiant dans lequel est présent le ou chaque opérateur, c'est-à-dire en conservant autour de l'opérateur une température tempérée non influencée par ledit air diffusé.

Lesdites parois extérieures 31 s'étendent également dans un espace délimité entre et en retrait des bords longitudinaux de ladite surface de travail 40. On entend ainsi par les termes "en retrait" le fait que les parois extérieures 31 s'étendent à l'aplomb du caisson de diffusion 21 et à écartement des bords longitudinaux dudit caisson de diffusion 21.

La disposition en retrait desdites parois de guidage extérieures permet aux opérateurs situés de part et d'autre du volume utile de travail des produits, de travailler dans une posture confortable puisqu'ils peuvent avancer la tête au dessus des bords de ladite surface de travail sans être gênés par lesdites parois de guidage extérieures.

L'ensemble 3 de parois de guidage est agencé avec ladite surface de travail 40 de manière à ménager un espace libre entre ladite surface de travail et ledit ensemble 3 de parois de guidage, pour permettre aux opérateurs situés de part et d'autre de l'ensemble 3 de parois de guidage d'accéder et de pouvoir manipuler les produits qui sont dans ladite zone de travail formée par le volume utile 43.

Ladite installation comprend également à chaque extrémité de l'ensemble de parois de guidage 3, une paroi 32 dite paroi d'extrémité avant, respectivement paroi d'extrémité arrière, qui s'étend orthogonalement aux parois de guidage 30, 31 intérieures et extérieures et à ladite surface de travail 40, de manière à fermer au moins partiellement en partie haute les extrémités avant et arrière de l'ensemble 3 de parois de guidage, pour contenir le flux d'air soufflé à travers ledit ensemble de parois de guidage.

Lesdites parois avant et arrière 32 s'étendent, suivant une direction orthogonale à la surface de travail 40, sur une distance plus importante que les parois de guidage 30, 31, de sorte que la distance qui sépare chaque paroi de guidage 30, 31 de la surface de travail 40 est inférieure à celle qui sépare les parois de l'ensemble 3 de parois de guidage de ladite surface de travail 40.

Au moins l'une desdites parois avant et arrière 32 est de longueur suffisante pour générer un rideau dynamique de dépoussiérage lorsque les produits défilent sur la surface de travail 40 et passent sous ladite paroi d'extrémité. Lesdites parois avant et arrière 32 restent de préférence écartées de la surface de travail 40, d'une distance par exemple de l'ordre de 20cm pour laisser passer les produits. Ces parois avant et arrière 32 sont décalées par rapport au bord d'extrémité correspondant du caisson de diffusion 21 selon la direction longitudinale du caisson d'une distance comprise entre 2cm et 5cm, par exemple 3cm.

Préférentiellement, les parois d'extrémité 32 et les parois de guidage extérieures 31 sont jointives pour contenir au mieux le flux d'air diffusé vers la zone de travail.

Dans l'exemple illustré aux figures, les parois de guidage sont situées dans un plan vertical longitudinal et s'arrêtent à une distance du plan de travail de l'ordre de 50 cm pour permettre l'accès manuel des opérateurs aux produits qui passent à travers ledit volume utile de travail 43.

Les parois de guidage extérieures sont situées en retrait du bord longitudinal correspondant du caisson de diffusion 21 d'une distance comprise entre 1 cm et 5cm, de sorte que chaque flux d'air extérieur présente une faible largeur comprise entre 1 et 5 cm, inférieure à la largeur des flux d'air latéraux et à la largeur du flux d'air central, ce qui permet de stabiliser les flux d'air latéraux diffusés entre parois intérieures et parois extérieures sans perturber l'air ambiant de la zone dans laquelle se situe le ou chaque opérateur.

Dans l'exemple illustré aux figures, lesdits moyens d'aspiration 5 comprennent de chaque côté de la surface de travail 40, par rapport à l'axe longitudinal correspondant à la direction de défilement, un caisson muni, sur le dessus, de ladite ouverture d'aspiration d'air 50 et de deux colonnes 6, disposées aux, ou au voisinage des, extrémités dudit caisson aptes à récupérer les flux 80, 81, 82 d'air aspirés et à les rediriger, à travers un caisson de collecte 7 situé au dessus du caisson de diffusion 21, vers les moyens de production d'air froid (non représentés) afin d'être réinjectés dans lesdits moyens de diffusion 2.

Ladite installation comprend des moyens de filtration 20 du flux d'air diffusé par lesdits moyens de diffusion 2, positionnés en amont dudit ensemble 3 de parois de guidage, par référence au sens de l'écoulement de l'air diffusé.

L'air diffusé à travers le volume utile de travail 43 est aspiré par les moyens d'aspiration d'air 5 et recirculé par les colonnes 6 jusqu'à un caisson de collecte 7 pour être recyclé à travers les moyens de production d'air froid en vue d'être réinjecté dans le caisson de diffusion 21.

Lesdits moyens de filtration 20 sont ménagés de préférence au niveau de la face de fond dudit caisson de diffusion 21. La face de fond du caisson correspond à celle à partir de laquelle s'étendent les parois de l'ensemble 3 de parois de guidage.

Ladite face de fond permet le passage de l'air froid depuis l'intérieur du caisson vers l'extérieur du caisson de diffusion 21 en direction de l'ensemble 3 de parois de guidage. On peut ainsi prévoir que la face de fond du caisson de diffusion soit formée par lesdits moyens de filtration 20. Lesdits moyens de filtration 20 s'étendent sur une distance, prise suivant une direction parallèle à la direction d'écartement des parois de guidage, supérieure à ladite distance d'écartement des parois de guidage extérieures 31, de manière à permettre de souffler un air filtré de part et d'autre des parois de guidage extérieures. Lesdits moyens de filtration 20 s'étendent dans un plan sensiblement horizontal, c'est-à-dire sensiblement parallèle au plan de la surface de travail 40.

Lesdits moyens de filtration 20 ménagés dans le caisson de diffusion 21 permettent de filtrer et répartir le flux d'air sur l'ensemble de la face de fond du caisson, dans une direction prédéterminée, sensiblement orthogonale à la surface de travail 40, par exemple une direction sensiblement verticale, et avec une répartition de vitesse proche de l'uniforme. Lesdits moyens de filtration peuvent comprendre un ou plusieurs filtres appelés filtres HEPA (High Efficiency Particulate Air-filter en anglais) conformes à la norme EN 1882.

Lesdits moyens de filtration 20 jouxtent l'ensemble 3 de parois de guidage en reliant entre eux les bords des parois de guidage intérieures et extérieures opposés aux bords libres desdites parois de guidage situés du côté de la surface de travail 40.

Autrement dit, l'ensemble de parois de guidage 3 prolonge les moyens de filtration, par référence au sens de circulation de l'air diffusé. Une telle conception de l'installation permet de filtrer l'air au plus près de l'ensemble 3 de parois de guidage et ainsi d'homogénéiser la répartition du flux d'air diffusé par lesdits moyens de diffusion 2 sur l'ensemble de la zone de répartition des parois de guidage 30, 31 et ainsi de limiter le risque de contamination de l'air diffusé.

Lesdits moyens de filtration 20 sont situés du côté opposé à la surface de travail 40 par rapport à l'ensemble 3 de parois de guidage.

Selon une variante, la face de fond du caisson de diffusion 21 est formée par un écran diffusant assurant, comme le fait un filtre HEPA, une répartition homogène des vitesses de diffusion de l'air, sans assurer la filtration à haute efficacité. Dans ce cas, soit la filtration de l'air est assurée dans un dispositif de filtration situé en amont du caisson de diffusion 21, soit le dispositif diffuse de l'air froid sans assurer l'ultrapropreté dans le volume localisé 43.

Les ouvertures d'aspiration 50 sont situées à affleurement de la face supérieure de la surface de travail 40 ou à une hauteur en retrait de ladite surface de travail 40.

Les installations de diffusion de flux d'air froid peuvent également être utilisées dans d'autres types d'industrie que l'industrie alimentaire, par exemple l'industrie pharmaceutique, les locaux médicaux et hospitaliers ou l'industrie électronique.

L'installation selon l'invention permet de maîtriser les zones frontières entre air diffusé et air ambiant pour limiter les risques de contamination au cours de la manipulation des produits et maintenir une température entre -2°C et 4° C à proximité du produit, tout en gardant une pièce tempérée comprise entre 13 et 18° C, respectant au niveau de l'opérateur un gradient de températures de la tête au pied inférieur à 3° C.

Une telle installation permet de limiter la puissance frigorifique de 50 % par rapport à un équipement classique d'une salle réfrigérée. L'installation selon l'invention, nécessite donc moins de puissance installée et moins de fluide frigorigène mobilisé pour une production d'air froid et propre plus homogène dans l'espace et dans le temps.

## Revendications

1. Installation de diffusion de flux d'air permettant de diffuser de l'air dans un volume localisé (43), appelé aussi volume utile, à l'intérieur duquel au moins un produit est susceptible d'être présent,
ladite installation comprenant :
- une surface de travail (40), apte à supporter ledit au moins un produit, ladite surface de travail présentant deux bords opposés, appelés bords longitudinaux,
- des moyens de diffusion (2) permettant de diffuser un flux d'air (8) en direction de la surface de travail (40),
- un ensemble (3) de parois de guidage transparentes situées dans le prolongement des moyens de diffusion (2),
**caractérisée en ce que** ladite installation comprend des moyens d'aspiration (5) présentant au moins une ouverture d'aspiration (50) le long d'au moins une partie de chaque bord longitudinal de la surface de travail (40),
et **en ce que** ledit ensemble de parois de guidage (30, 31) comprend au moins deux parois de guidage (31) dites extérieures, et deux parois de guidage (30) dite intérieures, qui s'étendent entre les deux parois de guidage (31) extérieures, lesdites parois de guidage (30, 31) intérieures et extérieures étant écartées les unes des autres et, de préférence, parallèles entre elles, les parois de guidage (30, 31) étant situées dans un plan orthogonal à la surface de travail (40) et parallèle à l'axe longitudinal de la surface de travail qui s'étend entre lesdits bords opposés de ladite surface de travail (40),
et **en ce que**, l'ensemble (3) de parois de guidage étant agencé avec ladite surface de travail (40) de manière à ménager un espace libre entre ladite surface de travail (40) et ledit ensemble (3) de parois de guidage, pour permettre à deux opérateurs situés, l'un, d'un côté longitudinal de la surface de travail, et l'autre, du côté opposé, d'accéder audit volume localisé délimité par l'ensemble (3) de parois de guidage et la surface de travail (40),
lesdites parois de guidage (30, 31) et lesdits moyens de diffusion (2) sont agencés de telle sorte que le flux (8) d'air diffusé par lesdits moyens de diffusion (2) est réparti en un flux d'air (80), dit flux d'air central, diffusé entre les parois de guidage (30) intérieures, un flux (81) d'air, dit flux d'air latéral, diffusé entre chaque paroi de guidage (30) intérieure et la paroi de guidage extérieure (31) en regard, et un flux (82) d'air, dit flux d'air extérieur, diffusé du côté extérieur de chaque paroi de guidage (31) extérieure.

2. Installation selon la revendication 1, **caractérisée en ce que** ladite installation comprend des moyens de convoyage (4) présentant une surface de convoyage formant ladite surface de travail (40),
lesdits moyens de convoyage (4) comprenant des moyens de défilement de ladite surface de convoyage et ladite surface de convoyage présentant deux bords longitudinaux qui s'étendent sensiblement suivant la direction de défilement, et qui forment lesdits bords opposés de la surface de travail (40).

3. Installation selon l'une des revendications précédentes, **caractérisée en ce que** lesdites parois de guidage extérieures (31) s'étendent entre et en retrait desdits bords opposés de ladite surface de travail (40).

4. Installation selon l'une des revendications précédentes, **caractérisée en ce que** lesdits moyens de diffusion (2) s'étendent latéralement en débord vers l'extérieur desdites parois de guidage extérieures (31), de telle sorte que chaque flux (82) d'air extérieur, diffusé du côté extérieur de chaque paroi de guidage (31) extérieure, forme une barrière aéraulique avec la zone extérieure à l'installation dans laquelle est destiné à être présent un opérateur.

5. Installation selon l'une des revendications précédentes, **caractérisée en ce que** ladite installation comprend également à chaque extrémité de l'ensemble de parois de guidage (3), une paroi (32) dite paroi d'extrémité avant, respectivement paroi d'extrémité arrière, qui s'étend orthogonalement aux parois de guidage (30, 31) intérieures et extérieures et à la surface de travail (40), de manière à fermer au moins partiellement les extrémités avant et arrière de l'ensemble (3) de parois de guidage.

6. Installation selon la revendication 5, **caractérisée en ce qu'**au moins l'une desdites parois (32) d'extrémité avant et arrière, présente au moins une partie inférieure et écartée de la surface de travail (40) d'une distance comprise entre 10 et 20 cm.

7. Installation selon l'une des revendications précédentes, **caractérisée en ce que** lesdits moyens d'aspiration (5) comprennent, de chaque côté de la surface de travail (40), un caisson muni de ladite au moins une ouverture d'aspiration d'air (50) et de deux colonnes (6) disposées aux, ou au voisinage des, extrémités dudit caisson aptes à récupérer les flux (80, 81, 82) d'air par aspiration et à les rediriger vers lesdits moyens de diffusion (2) qui sont de préférence associés à des moyens de refroidissement.

8. Installation selon l'une des revendications précédentes, **caractérisée en ce que** ladite installation comprend des moyens de filtration (20) du flux (8) d'air diffusé par lesdits moyens de diffusion (2), positionnés en amont dudit ensemble (3) de parois de guidage.

9. Installation selon la revendication 8, **caractérisée en ce que** lesdits moyens de filtration (20) jouxtent l'ensemble (3) de parois de guidage en reliant entre eux les bords des parois de guidage intérieures et extérieures opposés aux bords libres desdites parois de guidage situés du côté de la surface de travail (40).

10. Installation selon l'une des revendications précédentes, **caractérisée en ce que** lesdites ouvertures d'aspiration (50) sont situées à affleurement de la surface de travail (40) ou en dessous de ladite surface de travail (40).

## Patentansprüche

1. Einrichtung zur Übertragung eines Luftstroms, die erlaubt, Luft in ein als Nutzvolumen bezeichnetes lokales Volumen (43) zu übertragen, in dessen Innern mindestens ein Produkt vorhanden sein kann,
wobei die Einrichtung umfasst:
- eine Arbeitsfläche (40), die imstande ist, das mindestens eine Produkt zu stützen, wobei die Arbeitsfläche zwei als Längsränder bezeichnete gegenüberliegende Ränder aufweist,
- Übertragungsmittel (2), die erlauben, einen Luftstrom (8) in Richtung der Arbeitsfläche (40) zu übertragen,
- eine Einheit (3) von transparenten Führungswänden, die sich in der Verlängerung der Übertragungsmittel (2) befinden,
**dadurch gekennzeichnet, dass** die Einrichtung Ansaugmittel (5) umfasst, die mindestens eine Ansaugöffnung (50) entlang mindestens eines Teils jedes Längsrands der Arbeitsfläche (40) aufweisen,
und dass die Einheit von Führungswänden (30, 31) mindestens zwei äußere Führungswände (31) und zwei innere Führungswände (30), die sich zwischen den zwei äußeren Führungswänden (31) erstrecken, umfasst, wobei die inneren und äußeren Führungswände (30, 31) voneinander beabstandet und vorzugsweise parallel zueinander sind, wobei sich die Führungswände (30, 31) in einer zur Arbeitsfläche (40) orthogonalen und zur Längsachse der Arbeitsfläche parallelen Ebene befinden, die sich zwischen den gegenüberliegenden Rändern der Arbeitsfläche (40) erstreckt,
und dass die Führungswandeinheit (3) mit der Arbeitsfläche (40) derart ausgebildet ist, dass ein Freiraum zwischen der Arbeitsfläche (40) und der Führungswandeinheit (3) entsteht, um zwei Bedienern, von denen sich der eine auf einer Längsseite der Arbeitsfläche und der andere auf der gegenüberliegenden Seite befindet, den Zugriff auf das lokale Volumen zu erlauben, das von der Führungswandeinheit (3) und von der Arbeitsfläche (40) begrenzt ist,
wobei die Führungswände (30, 31) und die Übertragungsmittel (2) derart ausgebildet sind, dass der von den Übertragungsmitteln (2) übertragene Luftstrom (8) in einen als zentraler Luftstrom (80) bezeichneten Luftstrom, der zwischen die inneren Führungswände (30) übertragen wird, in einen als seitlicher Luftstrom (81) bezeichneten Luftstrom, der zwischen jede innere Führungswand (30) und die gegenüberlegende äußere Führungswand (31) übertragen wird und in einen als äußerer Luftstrom (82) bezeichneten Luftstrom, der von der Außenseite jeder äußeren Führungswand (31) übertragen wird, aufgeteilt wird.

2. Einrichtung nach Anspruch 1, **dadurch gekennzeichnet, dass** die Einrichtung Transportmittel (4) umfasst, die eine Transportfläche aufweisen, die die Arbeitsfläche (40) bildet,
wobei die Transportmittel (4) Durchlaufmittel der Transportfläche umfassen und die Transportfläche zwei Längsränder aufweist, die sich etwa in der Durchlaufrichtung erstrecken und welche die gegenüberliegenden Ränder der Arbeitsfläche (40) bilden.

3. Einrichtung nach einem der vorangehenden Ansprüche, **dadurch gekennzeichnet, dass** sich die äußeren Führungswände (31) zwischen und von den gegenüberliegenden Rändern der Arbeitsfläche (40) zurückgezogen erstrecken.

4. Einrichtung nach einem der vorangehenden Ansprüche, **dadurch gekennzeichnet, dass** sich die Übertragungsmittel (2) zu den äußeren Führungswänden (31) seitlich nach außen überstehend derart erstrecken, dass jeder äußere Luftstrom (82), der von der Außenseite jeder äußeren Führungswand (31) übertragen wird, mit der äußeren Zone der Einrichtung, in der ein Bediener anwesend zu sein bestimmt ist, eine Luftbarriere bildet.

5. Einrichtung nach einem der vorangehenden Ansprüche, **dadurch gekennzeichnet, dass** die Einrichtung ebenfalls an jedem Ende der Führungswandeinheit (3) eine vordere Endwand (32) beziehungsweise hintere Endwand umfasst, die sich orthogonal zu den inneren und äußeren Führungswänden (30, 31) und zur Arbeitsfläche (40) derart erstreckt, dass das vordere und hintere Ende der Führungswandeinheit (3) mindestens zum Teil verschlossen ist.

6. Einrichtung nach Anspruch 5, **dadurch gekennzeichnet, dass** mindestens eine der vorderen und hinteren Endwände (32) mindestens einen unteren und von der Arbeitsfläche (40) in einem Abstand zwischen 10 und 20 cm inklusive beabstandeten Teil aufweist.

7. Einrichtung nach einem der vorangehenden Ansprüche, **dadurch gekennzeichnet, dass** die Ansaugmittel (5) auf jeder Seite der Arbeitsfläche (40) einen Kasten umfassen, der mit der mindestens einen Luftansaugöffnung (50) und zwei Säulen (6) ausgestattet ist, die an oder in der Nähe der Enden des Kastens angeordnet und imstande sind, die Luftströme (80, 81, 82) durch Ansaugen abzufangen und sie zu den Übertragungsmitteln (2) umzuleiten, die vorzugweise Kühlmitteln zugeordnet sind.

8. Einrichtung nach einem der vorangehenden Ansprüche, **dadurch gekennzeichnet, dass** die Einrichtung Filtermittel (20) des von den Übertragungsmitteln (2) übertragenen Luftstroms (8) umfasst, die vor der Führungswandeinheit (3) positioniert sind.

9. Einrichtung nach Anspruch 8, **dadurch gekennzeichnet, dass** sich die Filtermittel (20) an der Führungswandeinheit (3) angrenzend befinden und dabei die Ränder der inneren und äußeren Führungswände, die den freien Rändern der Führungswände, die sich auf der Seite der Arbeitsfläche (40) befinden, miteinander verbinden.

10. Einrichtung nach einem der vorangehenden Ansprüche, **dadurch gekennzeichnet, dass** sich die Ansaugöffnungen (50) bündig zur Arbeitsfläche (40) oder unterhalb der Arbeitsfläche (40) befinden.

## Claims

1. Air flow diffusion apparatus allowing air diffusion in a localised volume (43), also referred to as working volume, inside of which at least one product is intended to be present,
wherein the said installation comprises:
- a work surface (40) adapted to support the at least one product, wherein the work surface comprises two opposite edges, called longitudinal edges,
- a diffusion means (2) for diffusing an air flow (8) towards the work surface (40)
- an assembly (3) of transparent guide walls located in the extension of the diffusion means (2),
**characterised in that** the said apparatus comprises suction means (5) having at least one suction opening (50) along at least a portion of each longitudinal edge of the work surface (40),
and **in that** the assembly of guide walls (30, 31) comprises at least two guide walls (31) referred to as outer, and two guide walls (30), referred to as inner that extend between the two outer guide walls (31), wherein the inner and outer guide walls (30, 31) are spaced from one another and are preferably parallel to one another, wherein the guide walls (30, 31) are located in a plane at right angles to the work surface (40) and parallel to the longitudinal axis of the work surface which extends between the opposite edges of the work surface (40),
and **in that**, the assembly (3) of guide walls is arranged with respect to the work surface (40) in order to leave a free space between the work surface (40) and the assembly (3) of guide walls to allow two operators, one located on a longitudinal edge of the work surface, and the other on the opposite edge, to access the localised volume delimited by the assembly (3) of guide walls and the work surface (40),
wherein the guide walls (30, 31) and the diffusion means (2) are so arranged that the flow (8) of air diffused by the diffusion means (2) is divided into an air stream (80) referred to as the central air flow and that is diffused between the inner guide walls (30), a flow (81) of air referred to as the lateral air flow and that is diffused between each inner guide wall (30) and the outer guide wall (31), and a flow (82) of air referred to as the outer air flow that is diffused on the outside of each outer guide wall (31).

2. Apparatus according to claim 1, **characterised in that** the apparatus comprises a conveying means (4) with a conveying surface forming the work surface (40),
wherein the conveying means (4) comprises means for running the conveying surface and wherein the conveying surface has two longitudinal edges which extend substantially in the running direction, and which form the opposite edges of the work surface (40).

3. Apparatus according to one of the preceding claims, **characterised in that** outer guide walls (31) extend between and behind the opposite edges of the work surface (40).

4. Apparatus according to one of the preceding claims, **characterised in that** the diffusion means (2) extend laterally outwards towards the outside of the outer guide walls (31), so that each flow (82) of outside air that is diffused on the outside of each outer guide wall (31) forms an aeraulic barrier with the area outside the apparatus and in which an operator is intended to be present.

5. Apparatus according to one of the preceding claims, **characterised in that** the apparatus also comprises at each end of the assembly of guide walls (3), a wall (32) referred to as the front end wall or respectively rear end wall, which walls so extend at right angles to the inner and outer guide walls (30, 31) and the work surface (40), that they at least partially close the front and rear ends of the assembly (3) of guide walls.

6. Apparatus according to claim 5, **characterised in that** at least one of the front and rear end walls (32) has at least one part lower than and spaced from the work surface (40) by a distance of between 10 and 20 cm.

7. Apparatus according to one of the previous claims, **characterised in that** the suction means (5) comprise, on each side of the work surface (40), a chamber equipped with at least one air suction opening (50) and two columns (6) arranged at, or close to, the ends of the chamber and designed to recover the flows (80, 81,82) by air suction and to redirect them to the diffusion means (2) which are preferably associated with cooling means.

8. Apparatus according to one of the preceding claims, **characterised in that** the apparatus comprises filtration means (20) for the flow (8) of air diffused by the diffusion means (2), and positioned upstream of the assembly (3) of guide walls.

9. Apparatus according to claim 8, **characterised in that** the filtering means (20) adjoining the assembly (3) of guide walls connect together the edges of the inner and outer guide walls opposite the free edges of the guide walls located at the side of the work surface (40).

10. Apparatus according to one of the preceding claims, **characterised in that** the suction openings (50) are located flush with the work surface (40) or below the work surface (40).
